# EUROPÄISCHE PATENTSCHRIFT

(11) **EP 1 413 526 B1**
(45) Veröffentlichungstag und Bekanntmachung des Hinweises auf die Patenterteilung: **28.03.2007**
(21) Anmeldenummer: 03022485.1
(22) Anmeldetag: 08.10.2003
(51) Int. Cl.: B65D 55/02

(54) **Kappenartiger Drehverschluss für Behälter sowie mit einem solchen Drehverschluss versehenen Behälter**
Cap-like turn closure for containers and container comprising such a closure
Couvercle rotatif en forme de capuchon pour conteneurs et conteneur comprenant un tel couvercle

(30) Priorität: 22.10.2002 DE 10249303
(43) Veröffentlichungstag der Anmeldung: 28.04.2004
(73) Patentinhaber: Heinlein Plastik-Technik GmbH, 91522 Ansbach-Eyb (DE)
(72) Erfinder: Fluhrer, Erhard, 91593 Burgbernheim (DE); Däubler, Wilhelm, 91589 Aurach (DE)
(74) Vertreter: Hübner, Gerd

(56) Entgegenhaltungen:
- WO-A-01/17871
- US-A- 2 939 597
- US-A- 4 440 306
- US-A- 4 446 979
- US-A- 4 588 098
- US-A- 4 723 673

## Beschreibung

Die Erfindung betrifft einen kappenartigen Drehverschluss für Behälter, insbesondere für Getränkeflaschen, zum Aufschrauben auf ein Behältermundstück mit den im Oberbegriff des Anspruches 1 angegebenen Merkmalen. Ferner bezieht sich die Erfindung auf einen mit einem solchen Drehverschluss ausgerüsteten Behälter selbst.

Zum Hintergrund der Erfindung ist festzuhalten, dass in verschiedensten Bereichen Behälter mit einer Originalitätssicherung versehen sein müssen, um Manipulationen am Behälterinhalt zuverlässig auszuschließen. Als Beispiels sind Arzneimittelbehälter oder Getränkeflaschen zu nennen.

Herkömmlicher Weise besteht die Originalitätssicherung aus einem sogenannten Originalitätssicherungsring, der über Abreißstege mit der Unterkante des Griffkragens der Verschlusskappe verbunden ist. Beim erstmaligen Aufsetzen der Verschlusskappe wird der Qualitätssicherungsring über einen Ringwulst am Flaschenhals gedrückt. Beim erstmaligen Aufschrauben der Verschlusskappe werden die Stege aufgetrennt, weil der Qualitätssicherungsring durch den Ringwulst zurückgehalten wird. Eine derartige Verschlusskappe ist beispielsweise aus EP 0 290 720 A1 bekannt.

Die Qualitätssicherungsringe haben verschiedene Nachteile, wie beispielsweise die Empfindlichkeit der Stege beim maschinellen Aufschraubvorgang und die Tatsache, dass der Qualitätssicherungsring oftmals mit einem oder wenigen Stegen an der Verschlusskappe hängen bleibt und dann beim Wiederaufschrauben der Verschlusskappe hinderlich ist.

Zur Lösung dieser Problematik schlägt die EP 1 174 358 A2 vor, eine Verschlusskappe mit einer andersartigen Originalitätssicherung auszustatten. Dort ist der zentrale Teil des Deckels der Verschlusskappe so ausgebildet, dass er beim maschinellen Erstaufschrauben der Verschlusskappe koplanar mit dem Deckelrand liegt, wogegen bei einem Abschrauben der Verschlusskappe und einem Wiederaufschrauben der zentrale Deckelteil durch einen entsprechenden Widerstand am Flaschenhals nach oben gedrückt und erhaben über den Rand des Deckelteils hervorsteht. Damit ist eine Originalitätssicherung durch eine Formabweichung bei der Verschlusskappe gegeben.

Zur besseren Erkennbarkeit der erfolgten Öffnung eines originalitätsgesicherten Behälters schlägt die US 4 801 028 A einen kappenartigen Drehverschluss für Behälter vor, der eine Außenkappe und eine darin drehbar gelagerte Innenkappe aufweist. Durch eine axiale Verschiebebewegung zwischen Außenkappe und Innenkappe wird ein Rastmechanismus zwischen diesen beiden Bauteilen gekoppelt, sodass bei einer Drehbewegung der Außenkappe die Innenkappe mitgenommen und der Verschluss abgeschraubt werden kann. Durch die axiale Bewegung der beiden Kappenteile wird ein Sichtfenster im Deckelteil der Außenkappe von einem entsprechenden Stummelvorsprung auf der Innenkappe durchstoßen, sodass der andersfarbige Stummelvorsprung über das Sichtfenster durchsteht und damit von außen erkennbar wird.

Problematisch ist bei diesem Drehverschluss die mangelnde Fälschungssicherheit, da nach einem Erstöffnen des Behälters Außen- und Innenkappe wieder in die ursprüngliche Axialstellung zueinander verbracht werden können, in der der Stummelvorsprung nach innen zurückgezogen liegt. Dann kann das aufgetrennte Sichtfensterscheibchen wieder in die Ausgangsstellung zurück gedrückt werden, sodass ein bereits geöffneter Drehverschluss nur bei sehr genauer Kontrolle erkennbar wird. Ferner ist der Drehverschluss aufgrund der notwendigen Axialverschiebung mehr nach Art einer Kindersicherung ausgebildet und daher für sicherheitsunkritische Anwendungen, wie Softdrink-Getränkeflaschen, wenig benutzerfreundlich.

Die US 5 884 788 A offenbart einen kappenartigen Drehverschluss mit einer Außenkappe und einer Innenscheibe, bei der die Außenkappe im Deckelteil heraustrennbare Originalitätssicherungsscheibchen aufweist. Das Heraustrennen erfolgt über innen an die Sicherungsscheibchen angeformte Rastfahnen, die mit entsprechenden Rastzähnen an der Innenscheibe kooperieren. Beim erstmaligen Öffnen des Drehverschlusses werden die Rastfahnen durch eine Relativdrehung zwischen Außenkappe und Innenscheibe herausgerissen und nach innen weggezogen. Damit wird die gegebenenfalls andersfarbige Innenscheibe sichtbar. Die in dieser Druckschrift gezeigten Konstruktionen, insbesondere im Hinblick auf die Rastfahnen und die Ausgestaltung der Innenscheibe sind formtechnisch äußerst aufwändig und aufgrund ihrer Filigranität problematisch in ihrer Zuverlässigkeit.

Drehverschlüsse gemäß dem Oberbegriff des Anspruches 1 sind aus den Druckschriften US-A- 4 446 979, US-A- 4 440 306, US-A- 2 939 597 und WO 01/17871 A bekannt. Bei diesen Verschlüssen ist eine lösbare Blockiereinrichtung an der Innenkappe vorgesehen, die beim Erstöffnen des Drehverschlusses die Innenkappe über einen bestimmten Drehwinkel der Außenkappe drehblockiert. Dadurch wird beim Weiterdrehen der Außenkappe eine Relativdrehung von Außen- zu Innenkappe hervorgerufen, durch die eine die Erstöffnung des Drehverschlusses indizierende Markierung in ihre sichtbare Stellung im Sichtfenster verbringbar ist. Nach dieser Relativdrehung von Außen- zu Innenkappe beim Erstöffnen sorgt eine Verriegelungseinrichtung für eine Dreharretierung dieser beiden Bauteile zueinander, sodass dauerhaft erkennbar bleibt, dass der Verschluss bereits mindestens einmal geöffnet wurde. Insbesondere bei der nächstkommenden US-A-4 446 979 ist dabei problematisch, dass entweder die optische Auffälligkeit der Markierung verbesserungsbedurftig ist oder - je nach Ausführungsform dort - ein Abfallteilchen entsteht, wenn des Verschluss erstmals geöffnet wird.

Der Erfindung liegt die Aufgabe zugrunde, einen kappenartigen Drehverschluss für Behälter so zu verbessern, dass eine gute optische Erkennbarkeit der Originalitätssicherung mit einer hohen Zuverlässigkeit und einfachen Betätigbarkeit des Drehverschlusses kombiniert werden, ohne dass durch abreißende Abfallteilchen ein Verschmutzungsproblem entsteht.

Anspruch 1 kennzeichnet zur Lösung dieser Aufgabe eine Realisierung der visuell wahrnehmbaren Markierung, die lediglich auf der farblich unterschiedlichen Auslegung der Materialien für die Außen- bzw. Innenkappe beruht. So wird der Farbumschlag bei der Relativdrehung zwischen Außen- und Innenkappe nicht durch das Eintreten farblich unterschiedlicher Bereiche der Innenkappe in das Sichtfenster der Außenkappe hervorgerufen, sondern durch ein Abtrennen des aus Außenkappenmaterial bestehenden Bodens des Sichtfensters der Außenkappe und dem Verbringen dieses Bodens unter die Außenkappe, wobei der Boden in einer Tasche der Innenkappe dauerhaft verwahrt ist. Insoweit ist also das als Originalitätssicherung dienende, abgetrennte Teil sauber entfernt, ohne beispielsweise als Abfall auf den Boden zu fallen oder in seine ursprüngliche Originalitätssicherungsstellung rücksetzbar zu sein. Erkennbar hat die Erfindung den Vorteil einer hohen Zuverlässigkeit, einer guten Erkennbarkeit der Originalitätssicherung durch visuelle Wahrnehmung über das Sichtfenster und einer einfachen Bedienung. Der Drehverschluss kann nämlich wie jede Gewindekappe handelsüblicher Getränkebehälter betätigt werden, sodass sich der Verbraucher nicht umgewöhnen muss.

In den Unteransprüchen 2 und 3 sind zwei grundsätzlich verschiedene Alternativen für die Weiterbildung der lösbaren Blockiereinrichtung an der Innenkappe vorgesehen. Insbesondere wird einerseits durch die Realisierung der Blockiereinrichtung durch eine nach Art einer Sperrklinke und Übertotpunkt-Kinematik arbeitenden Rastlasche ein einwandfreier Funktionsablauf beim Originalschließvorgang und Erstöffnen gewährleistet. Nähere Einzelheiten hierzu sind der entsprechenden Beschreibung des Ausführungsbeispiels entnehmbar. Andererseits kann die lösbare Blockiereinrichtung auch durch das mit dem Originalschließvorgang erzielte Haftreibungsmoment der Innenkappe gegenüber dem Behältermundstück gebildet sein. Durch diese funktionale Ausbildung der Blockiereinrichtung entfällt deren körperliche Ausgestaltung, sodass der Drehverschluss formtechnisch einfacher herstellbar wird.

Weitere bevorzugte Ausführungsformen gemäß den Ansprüchen 4 bis 6 beziehen sich auf die Mitnehmereinrichtung und Verriegelungseinrichtung, die gemeinsam durch entsprechende Rastvorsprünge und Drehanschläge an der Innenkappe gebildet sind. Besonders einfach wird die Konstruktion des erfindungsgemäßen Drehverschlusses dann, wenn als komplementäre Rastausnehmungen bzw. Gegenanschläge die Ränder des Sichtfensters selbst in der Außenkappe fungieren. Sofern zur verbesserten Verrastung zwischen Innen- und Außenkappe gemäß einer bevorzugten Ausführungsform mindestens zwei oder mehr Rastvorsprünge zwischen jeweils zwei Sichtfensterpositionen vorgesehen sind, fungieren entsprechende Rastausnehmungen zwischen den Sichtfenstern als Gegenelemente.

Da die gemäß Anspruch 7 vorgesehenen, auftrennbaren Trennstege zwischen Boden und verbleibender Außenkappe ein Drehmoment zwischen Außen- und Innenkappe übertragen können, könne sie gleichzeitig als Mitnehmereinrichtung für den Originalschließvorgang und den Anfang des Erstöffnungsvorganges des Drehverschlusses fungieren. Sie weisen damit also eine Mehrfachfunktion auf.

Durch die im Anspruch 8 vorgesehene Maßnahme wird die visuelle Wahrnehmbarkeit der Originalitätssicherung erheblich verbessert. Insbesondere kann damit schon aus deutlicher Entfernung von einem Getränkekasten aus erkannt werden, welche Flaschen im Kasten noch nicht angebrochen sind.

Schließlich bezieht sich der Anspruch 9 auf die Kombination eines Behälters und insbesondere Getränkebehälters mit einem erfindungsgemäßen kappenartigen Drehverschluss. Bei Realisierung der Drehverschlussvariante mit Rastlasche (Anspruch 2) ist von besonderem Vorteil, dass die Rastlasche an der Innenkappe eine der insbesondere bei Polymer-Getränkeflaschen (PET-Flaschen) vorhandenen Entlüftungsnuten in den Gewindestegen des Flaschenaußengewindes als Rastaussparung nutzen kann. Insoweit kann der erfindungsgemäße Drehverschluss mit herkömmlichen Polymer-Getränkeflaschen ohne konstruktive Anpassung an den Drehverschluss eingesetzt werden.

Weitere Merkmale, Einzelheiten und Vorteile der Erfindung ergeben sich aus der nachfolgenden Beschreibung, in der ein Ausführungsbeispiel des Erfindungsgegenstandes anhand der beigefügten Zeichnungen näher erläutert wird. Es zeigen:
- Fig. 1: eine perspektivischer Darstellung eines Drehverschlusses in einer ersten Ausführungsform schräg von oben,
- Fig. 2: dessen perspektivische Darstellung schräg von unten,
- Fig. 3: eine Draufsicht auf den Drehverschluss,
- Fig. 4: einen axialparallelen Schnitt entlang der Schnittlinie A-A nach Fig. 3,
- Fig. 5: eine perspektivische Ansicht der Außenkappe schräg von unten,
- Fig. 6: eine perspektivische Ansicht der Innenkappe schräg von oben,
- Fig. 7A - 7C: einen abgewickelten Teilaxialschnitt von Außen- und Innenkappe im Bereich zweier Sichtfenster gemäß Einzelheit Z nach Fig. 4 in unterschiedlichen Stellungen zueinander,
- Fig. 8: einen ausschnittweisen, stark vergrößerten Radialschnitt von Außen-und Innenkappe mit Blockiereinrichtung in Vormontagezustand
- Fig. 9A - 9E: Radialschnitte analog Fig. 8 in unterschiedlichen Montagestellungen des Drehverschlusses auf einem Getränkebehälter,
- Fig. 10: eine perspektivische Darstellung eines Drehverschlusses in einer zweiten Ausführungsform schräg von oben,
- Fig. 11: dessen perspektivische Darstellung schräg von unten,
- Fig. 12: eine Draufsicht auf den Drehverschluss gemäß Fig. 10,
- Fig. 13: einen axialparallelen Schnitt entlang der Schnittlinie A-A nach Fig. 12,
- Fig. 14: eine perspektivische Ansicht der Außenkappe schräg von unten,
- Fig. 15: eine perspektivische Ansicht der Innenkappe schräg von oben, und
- Fig. 16A - 16C: einen abgewickelten Teilaxialschnitt von Außen- und Innenkappe im Bereich zweier Sichtfenster gemäß Einzelheit Z nach Fig. 13 in unterschiedlichen Stellungen zueinander.

Im Folgenden wird die erste Ausführungsform gemäß den Fig. 1 bis 9 näher erläutert.

Wie aus den Fig. 1, 2 und 4 bis 6 deutlich wird, besteht ein kappenartiger Drehverschluss V zum Aufschrauben auf das Mundstück einer Getränkeflasche aus einer Außenkappe 1 und einer drehbar darin gelagerten Innenkappe 2. Die Außenkappe 1 ist von einem etwa kreisförmigen Außendeckel 3 und einem einstückig daran angeformten, zylindrischen Griffkragen 4 gebildet. Die Innenkappe 2 setzt sich gleichermaßen aus einem etwa kreisförmigen Innendeckel 5 und einem Innengewindekragen 6 zusammen. Am Innendeckel 5 ist ferner eine umlaufende Dichtschulter 7 angeformt, die in die Ausgießöffnung des Behältermundstücks eingreift.

In der Oberseite des Außendeckels 3 der Außenkappe 1 sind in einer kreisförmigen Reihe äquidistant acht Sichtfenster 8 entlang der Peripherie angeordnet, die in Draufsicht ringsektorförmig geformt sind. Diese Sichtfenster sind im Originalzustand (Fig. 1 und 7A) nicht durchgängig offen, sondern durch einen vertieft gegenüber dem Außendeckel 3 liegenden Boden 9 verschlossen, der an die Außenkappe 1 einstückig angeformt ist. Die Sichtfenster 8 sind also quasi durch Vertiefungen im Außendeckel 3 gebildet, deren Seitenwände auftrennbare Stege 10 mit noch näher zu erläuternder Funktion bilden.

Der Griffkragen 4 der Außenkappe 1 ist auf seiner Außenseite mit Griffrillen 11 und an seinem unteren Ende mit einem nach innen vorstehenden Ringvorsprung 12 versehen.

In der Außenkappe 1 ist die Innenkappe 2 durch den Ringvorsprung 12 unverlierbar gehalten und - wie angesprochen - über einen begrenzten Drehwinkel drehbar gelagert, was im Folgenden noch näher erörtert wird. Auf seiner Innenseite weist der Innengewindekragen 6 das durch axiale Entlüftungsnuten 13 unterbrochene Innengewinde 14 auf, mit dem der Drehverschluss auf das Außengewinde 15 eines Behältermundstücks 16 (siehe Fig. 9) aufschraubbar ist. An zwei radial gegenüberliegenden Positionen des Innengewindes 4 sind an den Innengewindekragen 6 jeweils eine lösbare Blockiereinrichtung in Form einer sich über die axiale Länge des Innengewindes 14 erstreckenden Rastlasche 17 einstückig angeformt, deren Formgebung in Fig.2 detailliert dargestellt ist.

Aus dieser Darstellung wird deutlich, dass die Rastlasche 17 grundsätzlich im Bereich einer axial in der Innenseite des Innengewindekragens 6 verlaufenden Tasche 18 angeordnet ist. Die Rastlasche selbst ist als im Radialschnitt im wesentlichen L-förmiger Kopf 19 mit massiv verbreitertem Rastende 20 ausgelegt, der über ein filmscharnierartiges Gelenk 21 einstückig gelenkig an die Innenkappe 2 angeformt ist. Das Rastende 20 des Kopfes 19 weist dabei entgegen der Drehrichtung D_{C} des Drehverschlusses beim Verschließen. Aus der die Rastlasche 17 in unbeaufschlagtem Zustand zeigenden Fig. 8 wird deutlich, dass der Kopf 19 radial nach innen über die Stege 22 des Innengewindes 14 vorsteht, jedoch aufgrund der Elastizität des Kunststoffmaterials der Innenkappe 2 - vorzugsweise hochdichtes Polyethylen - nach innen zurück und wieder ausfedern kann.

Bevor die Funktion der Rastlasche 17 anhand der Fig. 9 genauer erläutert wird, wird anhand der Fig. 7 die Verriegelung zur dauerhaften Dreharretierung von Außenkappe 1 zu Innenkappe 2 beschrieben. Dort sind Außen- und Innenkappe 1, 2 mit ihren Deckelteilen 3, 5 ausschittsweise im Bereich zwei Sichtfenster 8 im abgewickelten Axialschnitt gezeigt. Daraus werden die bereits erwähnten, über Trennstege 10 an den Außendeckel 3 angebundenen Böden 9 deutlich. Zwischen diesen Böden 9 sind an die Oberseite des Innendeckels 5 einerseits ein Rastvorsprung 23 mit einer steilen Flanke 24 und einer flachen Flanke 25 sowie ein nach oben abstehender Drehanschlag 26 angeformt (siehe auch Fig. 6). Der Rastvorsprung 23 liegt in einer komplementären Rastausnehmung 27 des Außendeckels 3. Dementsprechend liegt der Drehanschlag 26 in einer komplementären Aufnahmeausnehmung 28 im Außendeckel 20. Beide Ausnehmungen 27, 28 liegen jeweils im Randbereich zu einem Sichtfenster 8 und sind davon durch die erwähnten Trennstege 10 getrennt.

Anhand der Fig. 7 und 9 wird nun die Funktionsweise des Drehverschlusses näher erläutert:

Der Drehverschluss V wird in einer automatischen Befüllanlage maschinell auf das Außengewinde 15 des Behältermundstückes 16 in Drehrichtung D_{C} (Fig. 9A) aufgeschraubt. Dabei wird der Kopf 19 der Rastlasche 17 in die Tasche 18 zurückgedrängt und gleitet auf den Außenseiten der Gewindestege 22 des Außengewindes 15 des Behältermundstückes 16 praktisch ohne Widerstand entlang. Außenkappe 1 und Innenkappe 2 sind dabei drehfest über die in die Ausnehmungen 27 und 28 eingreifenden Rastvorsprünge 23 und Drehanschläge 26 miteinander gekoppelt. Der Drehverschluss V kann somit nach dem Befüllen der Getränkeflasche mit einem vorgegebenen Drehmoment aufgeschraubt werden. Die Sichtfenster 8 zeigen dabei aufgrund ihrer Böden 9 eine mit dem Rest der Außenkappe 1 einheitliche Farbgebung, sind also unauffällig.

Beim erstmaligen Öffnen des Verschlusses V durch Drehen der Außenkappe 1 in Drehrichtung D_{O} wird durch die Kopplung zwischen Außenkappe 1 und Innenkappe 2 über die flachen Flanken 25 der Rastvorsprünge 23 und dem Eingriff des Drehanschlages 26 in die entsprechende Aufnahmeausnehmung 28 die Innenkappe 2 mitgenommen, bis die Rastlaschen 17 in die die Stege 22 des Außengewindes 15 des Behältermundstücks 16 in axialer Richtung durchsetzenden Entlüftungsnuten 29 einfedern (Fig. 9B). Das Rastende 20 des Rastlaschenkopfes 19 schlägt an die entgegen der Drehrichtung D_{O} weisenden Stegflanke 30 der Gewindestege 20 an, wodurch die Innenkappe 2 drehblockiert wird. Durch das weiter an der Außenkappe 1 herrschende Drehmoment in Drehrichtung D_{O} brechen die Trennstege 10 zwischen den Böden 9 der Sichtfenster 8 und den verbleibenden Bereichen des Außendeckels 3 auf (Fig. 7B). Gleichzeitig tauchen die Rastvorsprünge 23 aus den entsprechenden Rastausnehmungen 27 heraus und die Außenkappe 1 wird gegenüber der Innenkappe 2 solange verdreht, bis der Drehanschlag 26 an den gegenüberliegenden Rand 31 des benachbarten Sichtfensters 8 anschlägt. Gleichzeitig ist der Rastvorsprung 23 in die von der Aufnahmeausnehmung 28 am Rand des Sichtsfensters gebildete Hinterschneidung eingerastet, sodass Außenkappe 1 und Innenkappe 2 in beiden Drehrichtungen D_{C} und D_{O} zueinander dreharretiert sind (Fig. 7C).

Bei dieser Relativdrehung zwischen Außenkappe 1 und Innenkappe 2 werden die in einer flachen Vertiefung 33 in der Oberseite des Innendeckels 5 liegenden, durch das Aufbrechen der Trennstege 10 frei gewordenen Böden 9 der Sichtfenster 8 mitgenommen und unter die zwischen den Sichtfenstern 8 liegenden Bereiche des Außendeckels 3 geschoben. Dadurch wird die mit der Außenkappe 1 einheitliche Farbgebung der Böden 9 eliminiert. Über die nun offenen Sichtfenster 8 wird die andersfarbige Innenkappe 2 sichtbar. Insbesondere bei Verwendung von Kontrastfarben für Außen- und Innenkappe 1, 2 ist also von oben deutlich erkennbar, ob der Drehverschluss V bereits geöffnet wurde oder nicht.

Beim Weiterdrehen der Außenkappe 1 in Drehrichtung Dₒ zum kompletten Abschrauben des Drehverschlusses wird nun der Kopf 19 der Rastlasche 17 von der Stegflanke 13 nach Art einer Übertotpunkt-Kinematik entgegen der Drehrichtung D_{O} umgestülpt (Fig. 9D) und durch die Verbreiterung des Kopfes 19 zum Rastende 20 hin über eine seitliche Rastnase 32 an der Tasche 18 geführt und in die dadurch gebildete Hinterschneidung eingerastet (Fig. 9E). Damit ist die Rastlasche 17 dauerhaft in der in dieser Zeichnung dargestellten Inaktivstellung verwahrt, sodass das anschließende Wiederverschließen und Wiederöffnen durch Auf- und Abschrauben des Drehverschlusses V wie bei einem üblichen einteiligen Drehverschluss und ohne Änderung der Farbkennung erfolgt.

Zu der Beschreibung der zweiten Ausführungsform gemäß den Fig. 10 bis 16 kann in großen Teilen auf die Erörterung des ersten Ausführungsbeispiels verwiesen werden, da starke Übereinstimmungen zwischen den beiden Versionen herrschen. Insoweit werden funktional und konstruktiv übereinstimmende Elemente mit identischen Bezugszeichen versehen und es können die entsprechenden Erläuterungen anhand der Fig. 1 bis 10 zur Offenbarung herangezogen werden.

Im Folgenden sollen lediglich die Abweichungen zwischen den beiden Ausführungsformen erläutert werden. Hauptunterschied ist die Tatsache, dass bei der Alternative gemäß Fig. 10 bis 16 die körperlich ausgestaltete Blockiereinrichtung 17 weggefallen ist, wie aus einem Vergleich der Fig. 2 und 11 deutlich wird. Die Funktion der lösbaren Blockiereinrichtung 17 wird bei der zweiten Ausführungsform durch das Haftreibungsmoment der Innenkappe 2 mit ihrem Innengewinde 14 auf dem entsprechenden Außengewinde 15 des Behältermundstücks 16 hervorgerufen. Durch den damit erzeugten festen Sitz der Innenkappe 2 kann bei der Erstöffnung des Drehverschlusses die Außenkappe 1 relativ dazu verdreht werden, wodurch die in Fig. 16A bis C dargestellte Funktionsweise der Öffnungskennung ablaufen kann. Diese ist gegenüber der anhand der Fig. 7 und 9 erläuterten Funktionsweise der ersten Ausführungsform des Drehverschlusses praktisch unverändert. Es ist lediglich festzuhalten, dass die im Originalzustand (Fig. 16A) vor dem Drehanschlag 26 liegenden Trennstege 10 bei der zweiten Ausführungsform nicht mehr unten (siehe Fig. 7B), sondern oben an der Trennstelle 34 abgetrennt werden. Sie ragen damit nicht mehr ungeordnet in das Sichtfenster 8 hinein, wie dies bei der ersten Ausführungsform in den Fig. 7B und C erkennbar ist. Vielmehr ist der Trennsteg 10 zwischen dem Drehanschlag 26 und dem davor stehenden Rand 31 des Sichtfensters 8 verwahrt (siehe Fig. 16C).

Wie aus einem Vergleich der Fig. 1 und 10 hervorgeht, weist die zweite Ausführungsform gegenüber der ersten statt acht lediglich eine Anzahl von vier Sichtfenstern 8 auf, die gleichmäßig über Winkelabstände von 90° über den Umfang der Deckfläche des Außendeckels 3 verteilt sind. Entsprechend finden sich in der Innenkappe 2 lediglich vier entsprechend angeordnete Taschen 18 mit seitlich angrenzenden Drehanschlägen 26. Die Rastvorsprünge 23 sind von den Rändern der Taschen 18 weggerückt, wobei zwei Rastvorsprünge 23 zwischen jeweils zwei Taschen 18 und damit zwischen zwei Sichtfensterpositionen verteilt über deren Abstand an die Innenkappe 2 angeformt sind (Fig. 15). Entsprechende Rastausnehmungen 27 sind in die Innenseite des Außendeckels 3 eingeformt (siehe Fig. 14).

Anhand der Fig. 16 wird nun die Funktionsweise des Drehverschlusses in seiner zweiten Ausführungsform näher erläutert:

Der Drehverschluss V wird in einer automatischen Befüllanlage maschinell auf ein Außengewinde eines Behältermundstückes (nicht dargestellt in Fig. 16) aufgeschraubt. Außenkappe 1 und Innenkappe 2 sind dabei drehfest über die in die Ausnehmungen 27 und 28 eingreifenden Rastvorsprünge 23 und Drehanschläge 26 miteinander gekoppelt, sodass der Drehverschluss nach dem Befüllen einer Getränkeflasche mit einem vorgegebenen Drehmoment aufgeschraubt werden kann. Dieses ist so zu bemessen, dass zwischen der Innenkappe 2 und dem Außengewinde 15 des Behältermundstückes 16 ein definiertes Haftreibungsmoment erzeugt wird. Die Sichtfenster 8 zeigen während dieser Aufschraubbewegung aufgrund ihrer Böden 9 wiederum eine mit dem Rest der Außenkappe 1 einheitliche Farbgebung, sind also unauffällig.

Beim erstmaligen Öffnen des Verschlusses V durch Drehen der Außenkappe 1 in Drehrichtung Dₒ wird durch das Haftreibungsmoment zwischen Innenkappe 2 und Behältermundstück 16 die Innenkappe drehblockiert, sodass durch das an der Außenkappe 1 angreifende Aufschraub-Drehmoment in Drehrichtung Dₒ die Trennstege 10 zwischen den Böden 9 der Sichtfenster 8 und den verbleibenden Bereichen des Außendeckels 3 aufbrechen (Fig. 16B). Gleichzeitig tauchen die Rastvorsprünge 23 aus den entsprechenden Rastausnehmungen 27 heraus und die Außenkappe 1 wird gegenüber der Innenkappe 2 solange verdreht, bis der Drehanschlag 26 an dem gegenüberliegenden Rand 31 des benachbarten Sichtfensters 8 anschlägt. Gleichzeitig ist der eine der beiden Rastvorsprünge 23 in die von der Aufnahmeausnehmung 28 am Rand des Sichtfensters gebildete Hinterschneidung eingerastet, sodass Außenkappe 1 und Innenkappe 2 in beiden Drehrichtungen D_{c} und Dₒ zueinander dreharretiert sind (Fig. 16C).

Bei der vorstehend erörterten Relativdrehung zwischen Außenkappe 1 und Innenkappe 2 werden wiederum die freigewordenen Böden 9 der Sichtfenster 8 mitgenommen und unter die zwischen den Sichtfenstern 8 liegenden Bereiche des Außendeckels 3 geschoben, wie dies ausführlich anhand der ersten Ausführungsform erörtert wurde.

## Patentansprüche

1. Kappenartiger Drehverschluss für Behälter, insbesondere für Getränkeflaschen, zum Aufschrauben auf ein Behältermundstück (16), umfassend
- eine Außenkappe (1),
- eine darin über einen begrenzten Drehwinkel drehbar gelagerte Innenkappe (2),
- mindestens ein Sichtfenster (8) in der Außenkappe (1), über das ein Sichtkontakt zur Innenkappe (2) herstellbar und eine visuelle Markierung durch eine Relativdrehung von Außen- (1) zu Innenkappe (2) nach außen sichtbar zu machen ist,
- eine Mitnehmereinrichtung (10, 23, 26, 27, 28) zwischen Außen- und Innenkappe (1, 2) zur Mitnahme der Innenkappe (2) beim Originalschließvorgang und am Beginn des Erstöffnens des Verschlusses (V),
- eine lösbare Blockiereinrichtung (17) an der Innenkappe (2) zu deren Drehblockierung beim Erstöffnen über einen bestimmten Drehwinkel der Außenkappe (1), wobei **durch** die dabei hervorgerufene Relativdrehung von Außen- zu Innenkappe (1, 2) die Markierung im Sichtfenster (8) in ihre sichtbare Stellung verbringbar ist, und
- eine Verriegelungseinrichtung (23, 26) zur dauerhaften Dreharretierung von Außen- zu Innenkappe (1, 2) nach deren Relativdrehung zueinander beim Erstöffnen,
**dadurch gekennzeichnet, dass** die visuelle Markierung durch eine von der Farbgebung der Außenkappe (1) abweichende, durchgehende Einfärbung der Innenkappe (2) gebildet ist, wobei das mindestens eine Sichtfenster (8) der Außenkappe (1) durch einen einstückig angeformten Boden (9) verschlossen ist, der durch die Relativdrehung von Außenzu Innenkappe (1, 2) von der Außenkappe (1) abtrennbar und in einer Tasche (18) der Innenkappe (2) verwahrt dauerhaft unter das Deckelteil (3, 5) der Außenkappe (1) verbringbar ist.

2. Drehverschluss nach Anspruch 1, **dadurch gekennzeichnet, dass** die Blockiereinrichtung durch mindestens eine im Bereich des Innengewindes (14) gelenkig an die Innenkappe (2) angeformte Rastlasche (17) gebildet ist, die
- beim Originalschließvorgang radial auswärts in einer ersten Inaktivstellung steht,
- beim Erstöffnen nach Art einer Sperrklinke in eine Blockierstellung in einer komplementäre Rastaussparung (29) am Behältermundstück (16) einrastbar ist, und
- nach Verriegelung von Außen- zu Innenkappe (2) und die weitere Drehung der Innenkappe (2) relativ zum Behältermundstück (16) nach Art einer Übertotpunkt-Kinematik in eine zweite Inaktivstellung verbringbar ist, in der sie durch eine Verrastung (32) dauerhaft verwahrbar ist.

3. Drehverschluss nach Anspruch 1, **dadurch gekennzeichnet, dass** die lösbare Blockiereinrichtung durch das mit dem Originalschließvorgang erzielte Haftreibungsmoment der Innenkappe (2) gegenüber dem Behältermundstück (16) gebildet ist.

4. Drehverschluss nach einem der vorgenannten Ansprüche, **dadurch gekennzeichnet, dass** die Mitnehmereinrichtung und Verriegelungseinrichtung durch Rastvorsprünge (23) und Drehanschläge (26) an der Innenkappe (2) gebildet sind, die mit komplementären Rastausnehmungen (27) und Gegenanschlägen (31) an der Außenkappe (1) kooperieren.

5. Drehverschluss nach Anspruch 4, **dadurch gekennzeichnet, dass** die Rastausnehmungen (27) und/oder Gegenanschläge (31) durch die Ränder des mindestens einen Sichtfensters (8) gebildet sind.

6. Drehverschluss nach Anspruch 4 oder 5, **dadurch gekennzeichnet, dass** mindestens zwei Rastvorsprünge (23) zwischen jeweils zwei Sichtfensterpositionen verteilt über deren Abstand an die Innenkappe (2) angeformt sind.

7. Drehverschluss nach einem der vorgenannten Ansprüche, **dadurch gekennzeichnet, dass** auf trennbare Trennstege (10) zwischen Boden (9) und verbleibender Außenkappe (1) als die Mitnehmereinrichtung zwischen Außen- und Innenkappe (1, 2) fungieren.

8. Drehverschluss nach einem der vorgenannten Ansprüche, **dadurch gekennzeichnet, dass** eine kreisförmige Reihe äquidistant angeordneter Sichtfenster (8) im Deckelteil (3, 5) der Außenkappe (1) angeordnet ist.

9. Behälter, insbesondere Getränkebehälter, mit einem auf ein Behältermundstück (16) aufschraubbaren kappenartigen Drehverschluss (V) nach einem der vorgenannten Ansprüche.

## Claims

1. Cap-like screw top for containers, in particular for drinks bottles, for screwing onto a container mouthpiece (16), comprising an outer cap (1), an inner cap (2) mounted therein so as to be able to rotate over a limited angle of rotation, at least one window (8) in the outer cap (1) through which it is possible to see the inner cap (2) and to make a visual marking outwardly visible by rotation of the outer cap (1) relative to the inner cap (2), an entrainment means (10, 23, 26, 27, 28) between the outer and inner cap (1, 2) for entraining the inner cap (2) during the original closing process and at the start of the initial opening of the top (V), a detachable locking means (17) on the inner cap (2) for the rotational locking thereof on initial opening over a certain angle of rotation of the outer cap (1), wherein the marking in the window can be brought into its visible position by the rotation of the outer cap relative to the inner cap (1, 2) caused by initial opening, and an engagement means (23, 26) for permanent arresting of rotation from the outer to the inner cap (1, 2) following the mutual rotation thereof relative to each other on initial opening, **characterised in that** the visual marking is formed by a continuous colouring of the inner cap (2) that differs from the colouration of the outer cap (1), the at least one window (8) of the outer cap (1) being closed by a base (9) formed integrally in one piece, which base can be separated from the outer cap (1) by rotation of the outer cap relative to the inner cap (1, 2) and, stored in a pocket (18) of the inner cap (2), can be brought permanently below the cover part (3, 5) of the outer cap (1).

2. Screw top according to claim 1, **characterised in that** the locking means (17) is formed by at least one catch bracket (17) articulated to the inner cap (2) in the region of the inner thread (14), which bracket is located radially outwards in a first inactive position during the original closing position, can be brought on initial opening in the manner of a pawl into a locking position in a complementary catch aperture (29) on the container mouthpiece (16) and after engagement from the outer to the inner cap (2) and the further rotation of the inner cap (2) relative to the container mouthpiece (16) can be brought into a second inactive position by way of kinematics beyond dead centre, in which second inactive position the bracket can be stored permanently by an engagement mechanism (32).

3. Screw top according to claim 1, **characterised in that** the detachable locking means is formed by the static friction moment, produced by the original closing process, of the inner cap (2) relative to the container mouthpiece (16).

4. Screw top according to any one of the preceding claims, **characterised in that** the entrainment means and engagement means are formed by catch projections (23) and rotational stops (26) on the inner cap (2), which projections and stops cooperate with complementary catch recesses (27) and counter stops (31) on the outer cap (1).

5. Screw top according to claim 4, **characterised in that** the catch recesses (27) and/or counter stops (31) are formed by the edges of the at least one window (8).

6. Screw top according to claim 4 or 5, **characterised in that** at least two catch projections (23), distributed between two respective window positions, are formed integrally with the inner cap (2) over the distance between said positions.

7. Screw top according to any one of the preceding claims, **characterised in that** separable dividing webs (10), between the base (9) and remaining outer cap (1) act as the entrainment means between the outer and inner cap (1, 2).

8. Screw top according to any one of the preceding claims, **characterised in that** a circular row of equidistantly arranged windows (8) is arranged in the cover part (3, 5) of the outer cap (1).

9. Container, in particular drinks container, comprising a cap-like screw top (V) that can be screwed onto a container mouthpiece (16) according to any one of the preceding claims.

## Revendications

1. Bouchon tournant en forme de capuchon pour des récipients, en particulier pour des bouteilles de boissons, à visser sur une embouchure de récipient (16), comprenant
- un capuchon extérieur (1)
- un capuchon intérieur (2) monté dedans pouvant tourner sur un angle de rotation limité,
- au moins une fenêtre de vision (8) dans le capuchon extérieur (1), par laquelle on peut réaliser un contact visuel vers le capuchon intérieur (2) et on peut rendre visible un repère visuel à l'extérieur par une rotation relative du capuchon extérieur (1) par rapport au capuchon intérieur (2),
- un dispositif entraîneur (10, 23, 26, 27, 28) entre les capuchons extérieur et intérieur (1, 2) pour l'entraînement du capuchon intérieur (2) lors du processus de fermeture d'origine et au début de la première ouverture du bouchon (V),
- un dispositif de blocage déblocable (17) sur le capuchon intérieur (2) pour le blocage de sa rotation lors de la première ouverture sur un certain angle de rotation du capuchon extérieur (1), sachant que par la rotation relative provoquée ce faisant du capuchon extérieur par rapport au capuchon intérieur (1, 2), le repère dans la fenêtre de vision (8) peut être amené dans sa position visible, et
- un dispositif de verrouillage (23, 26) pour l'immobilisation permanente du capuchon extérieur par rapport au capuchon intérieur (1, 2) après leur rotation relative l'un par rapport à l'autre lors de la première ouverture,
**caractérisé en ce que** le repère visuel est formé par une coloration continue du capuchon intérieur (2), différant de la coloration du capuchon extérieur (1), sachant que l'au moins une fenêtre de vision (8) du capuchon extérieur (1) est fermée par un fond (9) moulé en une pièce, qui peut être séparé du capuchon extérieur (1) par la rotation relative du capuchon extérieur par rapport au capuchon intérieur (1, 2) et, rangé dans une poche (18) du capuchon intérieur (2), peut être amené en permanence sous la partie couvercle (3, 5) du capuchon extérieur (1).

2. Bouchon tournant selon la revendication 1, **caractérisé en ce que** le dispositif de blocage est formé par au moins une patte d'encliquetage (17) moulée de façon articulée sur le capuchon intérieur (2) dans la zone du filet intérieur (14), patte d'encliquetage qui
- lors du processus de fermeture d'origine, se trouve radialement vers l'extérieur dans une première position inactive,
- lors de la première ouverture, peut s'encliqueter à la manière d'un cliquet dans une position de blocage dans un évidement d'encliquetage complémentaire (29) dans l'embouchure du récipient (16), et
- après le verrouillage du capuchon extérieur par rapport au capuchon intérieur (2) et la poursuite de la rotation du capuchon intérieur (2) par rapport à l'embouchure du récipient (16), peut être amenée à la manière d'une cinématique de franchissement du point mort dans une deuxième position inactive, dans laquelle elle peut être conservée en permanence par un encliquetage (32).

3. Bouchon tournant selon la revendication 1, **caractérisé en ce que** le dispositif de blocage déblocable est formé par le couple de frottement d'adhérence du capuchon intérieur (2) par rapport à l'embouchure du récipient (16), développé avec le processus de fermeture d'origine.

4. Bouchon tournant selon l'une quelconque des revendications précitées, **caractérisé en ce que** le dispositif entraîneur et le dispositif de verrouillage sont formés par des saillies d'encliquetage (23) et des butées de rotation (26) sur le capuchon intérieur (2), qui coopèrent avec des évidements d'encliquetage complémentaires (27) et des contre-butées (31) sur le capuchon extérieur (1).

5. Bouchon tournant selon la revendication 4, **caractérisé en ce que** les évidements d'encliquetage complémentaires (27) et/ou les contre-butées (31) sont formés par les bords de l'au moins une fenêtre de vision (8).

6. Bouchon tournant selon la revendication 4 ou 5, **caractérisé en ce qu'**au moins deux saillies d'encliquetage (23) sont moulées sur le capuchon intérieur (2), réparties de par leur distance entre deux positions respectives de la fenêtre de vision.

7. Bouchon tournant selon l'une quelconque des revendications précitées, **caractérisé en ce que** des entretoises de séparation (10) détachables entre le fond (9) et le capuchon extérieur (1) restant assument la fonction de dispositif d'entraînement entre les capuchons extérieur et intérieur (1, 2).

8. Bouchon tournant selon l'une quelconque des revendications précitées, **caractérisé en ce qu'**une rangée circulaire de fenêtres de vision (8) disposées de façon équidistante est disposée dans la partie couvercle (3, 5) du capuchon extérieur (1).

9. Récipient, en particulier récipient à boisson, avec un bouchon en forme de capuchon (V) selon l'une quelconque des revendications précitées, pouvant être vissé sur une embouchure du récipient (16).
